# EUROPÄISCHE PATENTSCHRIFT

(11) **EP 3 718 720 B1**
(45) Veröffentlichungstag und Bekanntmachung des Hinweises auf die Patenterteilung: **09.02.2022**
(21) Anmeldenummer: 20163712.1
(22) Anmeldetag: 17.03.2020
(51) Int. Cl.: B28B 5/08, B28B 13/06

(54) **PLATTENPRODUKTIONSANLAGE MIT AUSSTOSSEINRICHTUNG**
PLATE PRODUCTION SYSTEM WITH EJECTION DEVICE
INSTALLATION DE FABRICATION DE PLAQUES POURVUE DE DISPOSITIF DE REFOULEMENT

(30) Priorität: 29.03.2019 DE 102019108313
(43) Veröffentlichungstag der Anmeldung: 07.10.2020
(73) Patentinhaber: SR-Schindler Maschinen - Anlagetechnik GmbH, 93057 Regensburg Bayern (DE)
(72) Erfinder: Stöcker, Robert, 93197 Zeitlarn (DE)
(74) Vertreter: Hannke, Christian

(56) Entgegenhaltungen:
- DE-A1- 2 036 689
- DE-B- 1 047 101
- US-A- 4 158 533

## Beschreibung

Die vorliegende Erfindung bezieht sich auf eine Ausstoßeinrichtung, das heißt insbesondere eine Ausstoßeinrichtung zum Ausstoßen von gefertigten Platten aus einer Plattenproduktionsanlage. Derartige Plattenproduktionsanlagen sind aus dem Stand der Technik bekannt. Dabei ist es bekannt, dass in einer Pressform ein zu pressendes Material eingegeben wird und dieses mit einer Presseinrichtung zu den Platten gepresst wird. Insbesondere beschreibt die Erfindung eine sogenannte Ausstoßeinrichtung. Bei derartigen Ausstoßeinrichtungen handelt es sich in der Regel um diejenigen Einrichtungen, die die bereits gepresste Platte aus einer Form ausstoßen sollen.

Üblicherweise findet dies, mittels eines Stempels, der häufig von oben nach unten fährt, durch ein Herausdrücken aus der Form, statt. Häufig ergibt sich hierbei das Problem, dass geringfügig unterschiedlich dosierte Materialvolumen dazu führen, dass die Platten nach dem erfolgten Pressvorgang eine unterschiedliche Höhe bzw. Stärke aufweisen. Hierdurch ergeben sich Platten mit unterschiedlichen Plattenstärken und Produktstärken. Um jedoch einen optimierten Produktionsablauf sicherzustellen, ist es erforderlich, dass eine Produktplatte abhängig von ihrer individuellen Plattenstärke zwischen Stempelplatte und Trägerplatte beim Herausdrücken nicht unter Druck gesetzt wird. Ebenso soll zwischen der Produktplatte und der Trägerplatte beim Ausdrücken kein Luftspalt vorhanden sein, um die Produktplatte nicht fallenzulassen (was diese zerstören könnte) sondern damit diese sanft abgelegt wird.

DE 20 36 689 A1 offenbart eine Vorrichtung und ein Verfahren zum Ausgeben von Platten, gemäß dem Oberbegriff des Anspruchs 1, bzw. 12.

Der vorliegenden Erfindung liegt daher die Aufgabe zugrunde, eine Ausstoßeinrichtung für Plattenproduktionsanlagen zur Verfügung zu stellen, die ein Ausstoßen von Platten mit individueller Plattenstärke ermöglicht. Dabei soll bevorzugt auch eine Beschädigung der Platten beim Ausstoßen weitestgehend vermieden werden.

Zu produzierende Platten für derartige Plattenproduktionsanlagen könnten z.B. Terrazzo, Betonwergsteinplatten, Pflastersteine in Hermetik-Qualität, Terrassen- und Gehwegplatten oder Einschicht- oder Zweischicht- oder Mehrschichtplatten mit kombiniertem Filter/Hermetik-Pressverfahren sein. Solche Produktionsplattenanlagen sind z.B. Hermetikpressen. Bei derartigen Hermetikpressen herrscht je nach Ausführung und Einstellung ein Pressdruck zwischen 4N/mm² und 20N/mm² Übliche Plattenstärken liegen beispielsweise zwischen 10 mm und 140 mm.

Eine erfindungsgemäße Vorrichtung zum Ausgeben von Platten weist eine Form auf, die zur Aufnahme einer Platte geeignet und bestimmt ist sowie eine Ausstoßeinrichtung, um die Platte aus der Form herauszudrücken, wobei die Ausstoßeinrichtung eine in einer vorgegebenen Verschieberichtung verschiebbare Stempeleinrichtung aufweist, sowie eine Trägerplatte, die zur Aufnahme der aus der Form ausgestoßenen Platte dient.

Erfindungsgemäß weist die Vorrichtung einen Distanzhalter auf, der unter Berücksichtigung einer Stärke der Platte die Trägerplatte in der Verschieberichtung verschiebt und/oder eine Verschiebung der Trägerplatte nur bis zu einer bestimmten Position zuläßt.

Bevorzugt ist dabei dieser Distanzhalter so ausgelegt, dass er eine Verschiebung dieser Trägerplatte in der Verschieberichtung in der Weise bewirkt, dass einerseits die Platte sicher vollständig aus ihrer Form herausgedrückt werden kann und andererseits die Platte nicht aus allzu großer Höhe auf die Trägerplatte fällt, sodass diese nicht zerstört wird. Dabei kann dieser Distanzhalter die Trägerplatte aktiv verschieben, es wäre jedoch auch möglich, dass der Distanzhalter eine Verschiebung der Trägerplatte nur bis zu einer bestimmten Position zuläßt.

Bei einer bevorzugten Ausgestaltung ist die Distanzhaltereinrichtung bzw. der Distanzhalter so eingestellt, dass ein Abstand zwischen der Unterseite der Platte und der Oberseite der Trägerplatte größer ist als 0,1 mm, bevorzugt größer als 0,2 mm, bevorzugt größer als 0,3 mm.

Bevorzugt ist die Distanzhaltereinrichtung bzw. der Distanzhalter derart eingestellt, dass ein Abstand in der Verschieberichtung zwischen der Unterseite der ausgestoßenen Platte und der Oberseite der Trägerplatte im Moment des Ausstoßens kleiner ist als 10 mm, bevorzugt kleiner als 9 mm, bevorzugt kleiner als 8 mm, bevorzugt kleiner als 7 mm, bevorzugt kleiner als 6 mm, bevorzugt kleiner als 5 mm, bevorzugt kleiner als 4 mm, bevorzugt kleiner als 3 mm und bevorzugt kleiner als 2 mm.

Es hat sich in der Praxis gezeigt, dass derartige Abstände sicherstellen, dass es beim Auftreffen der Platte auf die Trägerplatte nicht zu einer Beschädigung der Platte kommt.

Damit wird es durch die Erfindung möglich, dass die zuvor gepresste Platte optimiert aus der Form ausgestoßen wird. Hierfür ist, wie oben erwähnt, ein wichtiger Parameter die Dicke der Platte. Die Dicke oder Stärke der Platte kann wie unten genau beschrieben bereits beim

Pressvorgang gemessen und erfindungsgemäß mittels eines höheneinstellbaren Distanzhalters in der Ausstoßrichtung bzw. der Formeinrichtung als Abstand auf eine darunterliegende Trägerplatte zur Ablage der Platte übertragen werden. Daneben wäre es auch möglich, dass manuell ein konstanter Wert (auch bei bei laufender Maschine) am Bedienpult eingegeben wird.

Die Trägerplatte ist hierfür bevorzugt in einer vertikalen Richtung mit einer Hubeinrichtung ausgestattet und zusätzlich in einer vertikalen Richtung bevorzugt mit Federelementen ausgestattet.

Mittels des hier beschriebenen Distanzhalters, der bevorzugt auf die aktuelle Plattenstärke eingestellt ist wird die Trägerplatte beim Ausschieben des Produkts unterhalb dem Produkt weggedrückt. Auf diese Weise gerät das Produkt bzw. die Platte selbst nicht unter Druck, gerät jedoch auch nicht ins Fallen.

Bei Erreichen der unteren Position der Ausdrückeinheit fährt die Trägerplatte durch eine Hubeinheit nach unten weg, beispielsweise bis die Federn komplett ausgefahren sind, und bevorzugt bis ein zusätzlicher Spalt zwischen Produktplatte und Ausstoßeinheit entsteht. Damit kann durch die Erfindung auch ein individuelles Herausdrücken aus den Formen erreicht werden. Bevorzugt wirkt der Distanzhalter mechanisch auf die Trägerplatte ein und insbesondere drückt er diese Trägerplatte um ein bestimmtes Maß in der Verschieberichtung.

In einem (üblicherweise zuvor stattfindenden) Pressvorgang, wird die Platte innerhalb der Form gepresst. Damit handelt es sich bei der hier beschriebenen Form insbesondere um eine Pressform. Bei diesem Pressvorgang erhält die Platte abhängig von der zur Verfügung stehenden Materialmenge unterschiedlich starke Plattenstärken, also eine unterschiedlich starke Höhe. Dies entspricht einem unterschiedlichen Abstand der Ober- und Unterseite der Platte wenn die Platte in der Draufsicht betrachtet wird. Hierdurch bedingt sollte die Trägerplatte in Abhängigkeit von der Plattenstärke des Produkts unterschiedlich weit nach unten gedrückt werden um einerseits ein sicheres Ausstoßen zu Erreichen und andererseits ein Fallen der Platte d.h. der Produktplatte zu vermeiden. Für einen derartigen Ausstoßvorgang kann optional ein bereits gemessener Plattenabstand bzw. eine Plattenhöhe von der Oberseite zur Unterseite während des Pressvorgangs dazu verwendet werden, um in vorzugsweise automatischer Form oder durch einen Anlagenbediener ferngesteuert einen gewünschten Wert (der besonders bevorzugt während der Produktion verstellbar ist) einzustellen und ggf. mit der entsprechenden Steuerungsregelung einen höheneinstellbaren Distanzhalter zu betätigen.

Dieser höheneinstellbare Distanzhalter dient dazu, dass bei einem Herunterfahren eines Stempels die bereits erwähnte Trägerplatte in gewünschter Weise nach unten oder nach oben ausgelenkt wird, während die Platte, d.h. das Produkt aus der Form von oben nach unten herausgepresst wird.

Wird nun die Unterseite eines Stempels soweit nach unten gefahren, dass die die Oberseite der Steinplatte soweit nach unten bewegt hat, dass die Oberseite der Steinplatte an der unteren Stelle der Form angekommen ist, so garantiert der Distanzhalter, aufgrund eines eingestellten Abstands, eine hinreichend nach unten stattgefundene Auslenkung einer Trägerplatte, um die Platte, d.h. das Produkt auf der Trägerplatte liegend anschließend abtransportieren zu können.

Damit wird die Trägerplatte gemäß einem voreinstellbaren Abstand eines höhenverstellbaren Distanzhalters soweit nach unten gedrückt oder nach oben mittels der Federelemente verschoben, wie es notwendig ist, um die momentan vorliegende Platte mit der individuellen Plattenstärke bei einem Herausdrücken aus der Form unterhalb der Form auf die Trägerplatte abtransportieren zu können. Besonders bevorzugt ist die oben erwähnte Stempeleinrichtung an einem Hauptträger angeordnet, insbesondere mittels eines Auslegers.

Bei einer weiteren bevorzugten Ausführungsform ist auch die Pressform in der Verschieberichtung stationär. Dies bedeutet, dass die Platte aus dieser Pressform herausgedrückt werden kann.

Bei einer weiteren bevorzugten Ausführungsform ist die erwähnte Verschieberichtung vertikal.

Bevorzugt ist wie oben erwähnt die Form eine Pressform, innerhalb derer die Platte pressbar ist. Dabei ist es möglich, dass die Platte von dieser Pressform in ihrer Umfangsrichtung eingefasst wird. Die Pressform kann dabei unterschiedliche geometrischen Gestalten aufweisen wie beispielsweise rechteckige Gestalten, eine kreisförmige Gestalt, eine quadratische Gestalt, oder eine ovale Gestalt.

Bei einer weiteren bevorzugten Ausführungsform presst die Stempeleinrichtung die Platte unter Berücksichtigung der Stärke der Platte aus der Form heraus. Dies bedeutet, dass auch ein Hubweg, bzw. Verschiebeweg der Stempeleinrichtung in Abhängigkeit von einer Stärke der Platte ermittelt wird.

Bei einer weiteren vorteilhaften Ausführungsform ist die Trägerplatte federnd gegenüber einem Träger gelagert. Auf diese Weise wird bewirkt, dass die Trägerplatte durch diese Federung in einer bestimmten Richtung vorgespannt wird. Vorteilhaft ist die Federung derart gestaltet, dass die Trägerplatte auf die Platte, d.h. das Produkt, zugestellt wird.

Je nach Einstellung des Distanzhalters wird die Trägerplatte vor bzw. während des Ausstoßvorgangs in einer bestimmten Weise nach unten gedrückt oder eine Auslenkung mittels der Feder in Richtung der Platte zugelassen. Dabei ist es möglich, dass eine Vielzahl von Federn vorgesehen ist, welche die Trägerplatte federnd lagern. Es wäre jedoch auch möglich, dass die Trägerplatte an einem Ausleger angeordnet ist und dieser Ausleger wiederum durch eine Feder federnd gelagert ist. Dabei kann es sich beispielsweise um mechanische, beispielsweise Spiralfedern handeln.

Es kann sich jedoch auch um bevorzugt um eine andere Federeinrichtung, wie beispielsweise eine pneumatische Feder, handeln. So ist es möglich, dass die Ausstoßeinrichtung einen oberen Teil und einen unteren Teil aufweist, wobei gegenüber dem unteren Teil über mehrere Zwischenbauteile die Trägerplatte als Trägertisch gelagert sein kann. Wie oben erwähnt können Federeinrichtungen vorgesehen sein, die beispielsweis in einer vertikalen Richtung verlaufend angeordnet sind.

Besonders bevorzugt ist die Trägerplatte in einer vertikalen Richtung gefedert und kann hierdurch von oben insbesondere kraftbeaufschlagend entgegen der Federkraft nach unten gedrückt werden. Die Stempeleinrichtung, die wie oben erwähnt in der Verschieberichtung beweglich ist, kann bewirken, dass diese mit einer unterseitigen Stempelfläche die Platte aus ihrer Form herausgedrückt wird. Nachdem die Platte aus der Form herausgedrückt wurde, kann sie mittels der Trägerplatte abgeführt werden.

Bei einer weiteren bevorzugten ausführungsform ist der Träger, an dem die Trägerplatte angeordnet ist zumindest in der Verschieberichtung stationär.

Bei einer erfindungsgemäßen ausführungsform weist die Vorrichtung eine Messeinrichtung zum Messen der Plattenstärke auf. Diese Messeinrichtung kann sich im Bereich der hier beschriebenen Ausstoßeinrichtung befinden, sie kann jedoch auch vorgelagert sein, beispielsweise im Bereich einer Presseinrichtung, welche die Platten presst bzw. herstellt. Zusätzlich oder alternativ kann die Vorrichtung eine Eingabevorrichtung aufweisen, um eine gewünschte Plattenstärke einzugeben. Bei dieser Ausgestaltung hat der Benutzer die Möglichkeit, eine bestimmte Plattenstärke einzugeben und insbesondere die Bewegung des Distanzhalters auf diese Plattenstärke einzustellen. Dabei kann eine derartige Eingabe bevorzugt auch während eines laufenden Betriebs erfolgen.

Bei einer erfindungsgemäßen Ausführungsform weist die Vorrichtung eine Steuerungseinrichtung auf, welche eine Bewegung des Distanzhalters unter Berücksichtigung der Plattenstärke steuert. Insbesondere kann auf diese Weise eingestellt werden, wie weit der Distanzhalter die Trägerplatte bewegt um ein sicheres Ablegen der Platte auf der Trägerplatte zu gewährleisten.

Bei einer weiteren bevorzugten Ausführungsform ist die Trägerplatte auch in einer von der Verschieberichtung abweichenden Richtung bewegbar. Hierbei handelt es sich insbesondere um eine senkrecht zu der Verschieberichtung stehende Richtung und insbesondere um eine horizontale Richtung. Durch diese Bewegbarkeit kann die Trägerplatte aus der Anlage ausgeführt werden.

Bei einer bevorzugten Ausführungsform weist die Vorrichtung einen in einer der abweichenden Richtung bewegbaren Schlitten auf. Bevorzugt ist an diesem Schlitten die Trägerplatte angeordnet. Insbesondere ist an diesem Schlitten die Trägerplatte federnd angeordnet. Besonders bevorzugt ist die Trägerplatte an diesem Schlitten verstellbar in der Verschieberichtung angeordnet. Bei einer bevorzugten Ausführungsform weist die Vorrichtung eine Antriebseinrichtung, wie beispielsweise einen Spindelantrieb oder einen Pneumatikantrieb auf, der die Bewegung der Trägerplatte bezüglich dem Schlitten in der Verschieberichtung bewirkt.

Bei einer weiteren bevorzugten Ausführungsform ist der Distanzhalter in der Verschieberichtung gegenüber der Stempeleinrichtung verschiebbar. Auf diese Weise ist auch eine Einstellung auf unterschiedliche Plattenstärken möglich.

Bei einer weiteren bevorzugten ausführungsform weist die Vorrichtung eine Antriebseinrichtung zum Verschieben des Distanzhalters (insbesondere gegenüber der Stempeleinrichtung) auf. Durch diese Antriebseinrichtung kann die Position des Distanzhalters eingestellt werden.

Bei einer weiteren bevorzugten Ausführungsform weist die Vorrichtung eine Antriebseinrichtung zum Bewegen der Trägerplatte in der Verschieberichtung auf. Auf diese Weise ist es möglich, dass die Trägerplatte beim Ausstoßprozess auf die Form, in der sich die Produktplatte befindet, zugestellt wird.

Die vorliegende Erfindung ist weiterhin auf ein verfahren zum Ausgeben von Platten gerichtet, wobei die Platten in einer Form, die zur Aufnahme einer Platte geeignet und bestimmt ist, zur Verfügung gestellt werden, und mittels einer Ausstoßeinrichtung die Platte aus dieser Form herausgedrückt wird, wobei die Ausstoßeinrichtung die Platte mittels einer Stempeleinrichtung, die in einer vorgegebenen Verschieberichtung bewegt wird, ausstößt, wobei die Platte auf eine Trägerplatte ausgestoßen wird, die zur Aufnahme der aus der Form ausgestoßenen Platte dient.

Erfindungsgemäß verschiebt ein Distanzhalter der Vorrichtung die Trägerplatte in der Verschieberichtung und verschiebt er diese unter Berücksichtigung einer Stärke der Platte. Zusätzlich oder alternativ kann der Distanzhalter auch eine Verschiebung der Trägerplatte in der Verschieberichtung bis zu einer vorgegebenen Position zulassen. Es wird daher auch verfahrensseitig vorgeschlagen, dass mittels eines Distanzhalters ein

Verschieben der Trägerplatte erfolgt, unter Berücksichtigung einer Stärke der besagten Produktplatte.

Es wird darauf hingewiesen, dass im Rahmen der folgenden Anmeldung mit dem Begriff "Platte" das Produkt, d.h. die Produktplatte bezeichnet wird. Mit dem Begriff "Trägerplatte" wird diejenige Platte bezeichnet, auf der die Platte, d.h. die Produktplatte aufgelegt werden kann.

Besonders bevorzugt wird für das Verfahren eine oben beschriebene Vorrichtung eingesetzt. Bei einer bevorzugten Ausführungsform handelt es sich bei dem Distanzhalter um ein stangenartiges Element, welches die Trägerplatte herabdrückt oder allgemein in der Verschieberichtung bewegt oder auch umgekehrt eine Bewegung der Trägerplatte in der Verschieberichtung nur bis zu einer bestimmten Position zulässt.

Bevorzugt ist das hier beschriebene Verfahren durch die folgenden Verfahrensschritte gekennzeichnet:
Es wird (zunächst) die Trägerplatte unter die auszustoßende Platte zugestellt, was insbesondere durch eine Bewegung der Trägerplatte in einer Richtung senkrecht oder schräg zur Verschieberichtung erfolgt.

Anschließend wird die Platte aus der Form durch eine Bewegung der Ausstoßeinrichtung und insbesondere einer Stempeleinrichtung der Ausstoßeinrichtung in der Verschieberichtung bewirkt.

Weiterhin wird die Trägerplatte mit der darauf angeordneten Platte quer zur Verschieberichtung abgeführt bzw. abtransportiert.

Insbesondere handelt es sich dabei um eine Bewegungsrichtung, die bezüglich der Gesamtanlage bzw. bzgl. eines Trägers der Gesamtanlage radial nach außen verläuft.

Insbesondere wird durch die Trägerplatte mit zumindest einer Bewegungskomponente quer zur Verschieberichtung abtransportiert. Bevorzugt wird in einem Verfahrensschritt die Trägerplatte auf die Platte zugestellt, insbesondere in der Verschieberichtung zugestellt. In anderen Worten erfolgt ein Verschieben der Trägerplatte unter die Form in der Verschieberichtung, d.h. auf die Form (mit der darin gehaltenen) Trägerplatte zu.

Bei einem weiteren bevorzugten Verfahren wird vor dem Zustellen der Trägerplatte die Platte in Richtung der Stempeleinrichtung angehoben. Daneben wäre es auch möglich, dass die Stempeleinrichtung bereits in Richtung der Platte abgesenkt wird. Dies kann beispielsweise mittels einer Hubsäule erfolgen.

Bei einem weiteren bevorzugten Verfahrensschritt wird die Trägerplatte zwischen eine Abstützeinrichtung bzw. einen Hauptträger und der Platte geschoben.

Bei einem weiteren bevorzugten Verfahren wird die Platte auf der insgesamt federnden Trägerplatte abgelegt. Bei einem weiteren bevorzugten Verfahren wird nach dem Zustellen der Trägerplatte zu der Platte der Stempel heruntergefahren.

Bevorzugt wird bei einem Herunterfahren des Stempels gleichzeitig auch die Trägerplatte wenigstens zeitweise bewegt. Dieses Bewegen der Trägerplatte erfolgt hierbei bevorzugt durch den Distanzhalter. Bei einem weiteren bevorzugten Verfahren wird auch während des Auspressvorgangs die Trägerplatte durch den Distanzhalter bewegt. Zumindest zeitweise während des Auspressvorgangs der Platte wird bevorzugt auch die Trägerhalter bewegt und insbesondere während eines zeitlichen Endabschnitts des Auspressvorgangs.

Bevorzugt wird nach dem Ausstoßen der Platte die Trägerplatte mit der darauf liegenden Platte zumindest geringfügig abgesenkt und besonders bevorzugt anschließend in der hierzu senkrechten Richtung abgezogen. Bei einem weiteren Verfahrensschritt wird die Stempeleinrichtung mit dem Stempel wiederum zurückgezogen.

Bei dem geringfügigen Absenken handelt es sich bevorzugt um ein Absenken um weniger als 10cm, bevorzugt um weniger als 8cm, bevorzugt um weniger als 6cm, bevorzugt um weniger als 4cm, bevorzugt um weniger als 3cm, bevorzugt um weniger als 2cm und besonders bevorzugt um weniger als 1cm.

Die vorliegende Erfindung ist weiterhin auf eine Plattenproduktionsanlage mit einer Vorrichtung zum Ausgeben von Platten der obigen Art gerichtet. Vorteilhaft weist die Plattenproduktionsanlage auch eine Presseinrichtung auf, welche ein Material innerhalb einer Pressform zu den Platten presst.

Bei einer weiteren vorteilhaften Ausführungsform weist die Plattenproduktionsanlage auch eine Dosatoreinrichtung auf, welche das zu den Platten zu formende Material in die entsprechenden Formen eindosiert.

Bei einer weiteren bevorzugten Ausführungsform ist die Plattenproduktionsanlage als Rundläuferanlage ausgebildet. Dies bedeutet, dass die Plattenproduktionsanlage einen bewegbaren, insbesondere drehbaren Träger aufweist, und die einzelnen Arbeitsstationen, wie hier die Vorrichtung zum Ausgeben von Platten stationär bzgl. dieser Drehbewegung des Drehbahnträgers ausgebildet sind.

Weitere vorteilhafte Ausführungsformen ergeben sich aus den beigefügten Zeichnungen:
Darin zeigen:
- Fig. 1: eine Plattenproduktionsanlage;
- Fig. 2: eine erfindungsgemäße Ausgabeeinrichtung in einer ersten Arbeitsstellung;
- Fig. 3: die in Figur 1 gezeigte Ausgabeeinrichtung in einer zweiten Arbeitsstellung;
- Fig. 4: eine Detaildarstellung der in Figur 2 gezeigten Situation.
- Figur 5a - 5f: sechs Arbeitsstellungen einer erfindungsgemäßen Ausgabeeinrichtung.

Fig. 1 zeigt eine erfindungsgemäße Plattenproduktionsanlage 50. Diese weist einen Drehteller auf, an dem eine Vielzahl von bearbeiteten Bearbeitungsstationen angeordnet ist. Dabei bezieht sich dieses Bezugszeichen 101 auf eine Dosatoreinrichtung, welche das zuzuführende Material in eine Pressform dosiert.

Das Bezugszeichen 102 kennzeichnet eine Verteilstation, welche das durch die Dosiereinrichtung 1 in eine Form, beispielsweise eine Pressform eingefüllte Material verteilt bzw. eine gleichmäßige Verteilung dieses Materials bewirkt.

Das Bezugszeichen 103 bezieht sich auf eine Freistation. Diese kann besetzt werden, um zusätzliche, optionale Arbeitsschritte durchzuführen, beispielsweise zur Herstellung von Sondermodellen von Platten

Das Bezugszeichen 104 kennzeichnet eine Hinterbeton - Befüllstation. Diese kann beispielsweise eine weitere bzw. Materialschicht hinzufügen. Auf diese Weise können mehrschichtige Platten erzeugt werden. Bei der Herstellung von einschichtigen Platten kann diese Station auch entfallen.

Das Bezugszeichen 105 zeigt eine Vorverdichtungseinrichtung . Mittels dieser Station wird das in die Pressform eingefüllte Material (vor dem eigentlichen Pressvorgang) vorverdichtet.

Das Bezugszeichen 106 zeigt die Pressstation, in der die herzustellenden Platten gepresst werden.

Das Bezugszeichen 107 kennzeichnet eine Ausgabestation bzw. Entnahmestation, in der die gefertigten Platten aus ihrer Form entnommen bzw. herausgepresst werden.

Das Bezugszeichen 52 kennzeichnet einen drehbaren Transportträger. Mittels dieses Transportträgers wird das Material von einer Station im Taktbetrieb zu der nächsten Station transportiert. Die einzelnen Stationen 1 - 7 sind gegenüber dieser Drehbewegung des Transportträgers stationär angeordnet.

Figur 2 zeigt eine erfindungsgemäße Ausgabeeinrichtung zum Ausgeben von Platten in einer ersten Arbeitsstellung. Dabei bezieht sich das Bezugszeichen 12 auf eine Form und insbesondere eine Pressform, innerhalb derer eine bereits gepresste und gefertigte Platte 4 angeordnet ist. Bei der in Figur 1 gezeigten Situation ruht diese Platte 4 auf einem Träger bzw. einer Transporteinrichtung..

Die Bezugszeichen 5 und 9 kennzeichnen eine Ausstoßeinrichtung, welche dazu dient, die gefertigte Platte 4 aus der Form 12 zu pressen. Für diesen Zweck weist die Vorrichtung einen Träger 5 auf, an dem eine Stempeleinrichtung 9 angeordnet ist. Diese weist hier eine Größe auf, dass sie die Platte 4 aus der Form 12 pressen kann, ohne dabei die Form selbst zu berühren.

Das Bezugszeichen 6 kennzeichnet die Verschieberichtung, d.h. die Richtung, in der die Stempeleinrichtung 9 auf die Platte 4 zustellbar und später auch wieder abführbar ist. Die Stempeleinrichtung 5,9 ist an einem Ausleger 2 angeordnet. Das Bezugszeichen 8 kennzeichnet eine Distanzhaltereinrichtung bzw. einen Distanzhalter. Dieser Distanzhalter kann ebenfalls in der Richtung 6 verstellt werden. Das Bezugszeichen 10 kennzeichnet einen Abstand des Distanzhalters.

Der höheneinstellbare Distanzhalter 8 dient dazu, dass bei einem Herausfahren des Stempels 5 die bereits erwähnte Trägerplatte 7 in gewünschter Weise nach unten oder nach oben ausgelenkt wird, während die Platte 4 als Produkt aus der Form 12 von oben nach unten herausgepresst wird. Das Bezugszeichen 7a kennzeichnet eine Auflage, insbesondere aus einem flexiblen Material, die optional auf der Trägerplatte 7 angeordnet ist.

Wenn nun die Unterseite 9 des Stempels 5 soweit nach unten gefahren ist, dass sie die Oberseite der Steinplatte soweit nach unten bewegt hat, dass die Oberseite der Steinplatte an der unteren Seite der Form 12 angekommen ist, garantiert der Distanzhalter 8 aufgrund eines eingestellten Abstands 10 eine hinreichend nach unten stattgefundene Auslenkung der Trägerplatte.

Das Bezugszeichen 24 kennzeichnet eine Antriebseinrichtung, welche dazu geeignet und bestimmt ist, die Position des Distanzhalters in der Verschieberichtung 6 einzustellen. Die Einstellung des Distanzhalters kann dabei von unterschiedlichen Parametern abhängen. So bezeichnet H den konstanten Hub der Form 12.

Das Bezugszeichen T kennzeichnet die Plattenstärke, d.h. die Dicke der gefertigten Platten. Diese kann während der Produktion variabel sein. Es ist jedoch bevorzugt eine Messeinrichtung vorgesehen, welche die Stärke der Platte T bestimmt.

Das Bezugszeichen S kennzeichnet den Abstand zwischen dem Ausstoßer bzw. der Ausstoßeinrichtung und der oberen Oberfläche der Platte 4.

Das Bezugszeichen ΔS (nicht in den Figuren gezeigt) kennzeichnet den Abstand, der in dem

Moment, in dem die Platte auf die Trägerplatte gelangt zwischen der Trägerplatte und der Platte 4 besteht.

Die Plattenstärke T wird mit einer in der (nicht gezeigten) Presseinrichtung integrierten Messeinrichtung erfasst. Diese Werte werden auf die Steuerung des Antriebs 24 der Ausgabeeinrichtung übertragen und somit kann die Verstellrichtung des Distanzhalters so korrigiert werden, dass ein Einklemmen oder Quetschen der Platte 4 verhindert werden kann.

Das Bezugszeichen 3 kennzeichnet eine Traverse, an der ein Schlitten zum Bewegen der Trägerplatte 7 hier in horizontaler Richtung vorgesehen ist.

Figur 3 zeigt eine Position, bei der die Trägerplatte 7 bereits unter die Platte 4 gefahren ist. Das Bezugszeichen 26 kennzeichnet eine Federeinrichtung, wie eine Pneumatikfeder, die ein federndes Lager der Platteneinrichtung bzw. der Trägerplatte ermöglicht.

Das Bezugszeichen 28 kennzeichnet eine Antriebseinheit, um die Stempeleinrichtung 5,9 in der vertikalen Richtung 6 zu bewegen. Die Antriebseinrichtung 24 dient zum Einstellen des Distanzhalters.

Figur 4 zeigt eine Detaildarstellung der in Figur 3 gezeigten Situation. Man erkennt dabei, dass der Distanzhalter 8 gleichzeitig neben der Trägerplatte 12 angeordnet ist. Weiterhin erkennt man, dass auf der Trägerplatte ein Kontaktelement 42 angeordnet ist, welches von dem Distanzhalter berührt werden kann, um die Trägerplatte zu bewegen. Das Bezugszeichen 44 kennzeichnet einen Stabilisationswinkel, um die Trägerplatte befestigen zu können. Die Figuren 5a - 5f zeigen sechs Stationen eines erfindungsgemäßen Verfahrens. Bei der in Figur 5a gezeigten Situation ist die Stempeleinrichtung 9 in einer oberen Position ebenso wie der Distanzhalter. Die Platte 4 ist hier innerhalb der Form 12 angeordnet. Die Trägerplatte 7 ist dem gegenüber noch seitlich versetzt.

Bei der in Figur 5b gezeigten Situation ist die Trägerplatte 7 bereits unter die Platte 4 gefahren. Zu diesem Zweck wurde die Platte in einem Schritt zwischen demjenigen der in Figur 5a gezeigt und demjenigen der in Figur 5b vorgenommen ist angehoben, um so die Trägerplatte in den Zwischenraum einführen zu können.

Bei der in Fig. 5c gezeigten Situation hat der Auspressvorgang bereits begonnen. Man erkennt hier, dass die untere Spitze des Distanzhalters auch bereits die Trägerplatte berührt, insbesondere um diese in Fig. 5c nach unten hin auszulenken.

Bei der in Fig. 5d gezeigten Situation ist die Platte 4 bereits aus der Form 12 herausgedrückt und ruht auf der Trägerplatte. Der Distanzhalter 8 wurde zu diesem Zeitpunkt bereits zurückgezogen, wirkt sich daher nicht weiter auf die Plattenproduktion aus.

Bei der in Fig. 5e gezeigten Situation wurde die Stempeleinrichtung bereits wieder soweit zurückgezogen, dass nun die Platte 4 der Maschine entnommen werden kann. Wie in Figur 5f gezeigt, wird zu diesem Zweck die Trägerplatte 7 in der Figur nach rechts verschoben, bevor sie eine Rundläufermaschine jedoch radial nach außen.

Die Anmelderin behält sich vor sämtliche in den Anmeldungsunterlagen offenbarten Merkmale als erfindungswesentlich zu beanspruchen, sofern sie einzeln oder in Kombination gegenüber dem Stand der Technik neu sind. Es wird weiterhin darauf hingewiesen, dass in den einzelnen Figuren auch Merkmale beschrieben wurden, welche für sich genommen vorteilhaft sein können. Der Fachmann erkennt unmittelbar, dass ein bestimmtes in einer Figur beschriebenes Merkmal auch ohne die Übernahme weiterer Merkmale aus dieser Figur vorteilhaft sein kann. Ferner erkennt der Fachmann, dass sich auch Vorteile durch eine Kombination mehrerer in einzelnen oder in unterschiedlichen Figuren gezeigter Merkmale ergeben können.

### Bezugszeichenliste

- 101: Dosatoreinrichtung
- 2: Ausleger
- 3: Traverse
- 4: (Produkt)platte
- 5: Träger
- 6: Verschieberichtung
- 7: Trägerplatte
- 7a: Auflage
- 8: Distanzhaltereinrichtung
- 9: Stempeleinrichtung
- 10: Abstand
- 12: (Press)form
- 24: Antrieb
- 26: Federeinrichtung
- 28: Antriebseinheit
- 42: Kontaktelement
- 44: Stablisationswinkel
- 101: Dosatoreinrichtung
- 102: Verteilstation
- 103: Freistation
- 104: Hinterbeton - Befüllstation
- 105: Vorverdichtungseinrichtung
- 106: Pressstation
- 107: Entnahmestation
- H: Hub
- T: Dicke der Platte
- S: Abstand
- ΔS: Abstand

## Patentansprüche

1. Vorrichtung (107) zum Ausgeben von Platten (4) mit einer Form (12) die zur Aufnahme einer Platte (4) geeignet und bestimmt ist, und mit einer Ausstoßeinrichtung (5, 9), um die Platte (4) aus der Form (12) heraus zu drücken, wobei die Ausstoßeinrichtung (5, 9) eine in einer vorgegebenen Verschieberichtung (6) verschiebbare Stempeleinrichtung aufweist, sowie eine Trägerplatte (7), die zur Aufnahme der aus der Form (12) ausgestoßenen Platte (4) dient, wobei die Vorrichtung (107) einen Distanzhalter (8) aufweist, der unter Berücksichtigung einer Stärke (d) der Platte (4) die Trägerplatte in der Verschieberichtung (6) verschiebt und/oder eine Verschiebung der Trägerplatte in der Verschieberichtung (6) nur bis zu einer vorgegebenen Position zulässt, **dadurch gekennzeichnet, dass** die Vorrichtung (107) eine Messeinrichtung zum Messen der Platenstärke und eine Steuerungseinrichtung aufweist, welche eine Bewegung des Distanzhalters unter Berücksichtigung der Plattenstärke steuert.

2. Vorrichtung (107) nach Anspruch 1,
**dadurch gekennzeichnet, dass**
die Form (12) eine Pressform (12) ist, innerhalb derer die Platte (4) pressbar ist.

3. Vorrichtung (107) nach wenigstens einem der vorangegangenen Ansprüche,
**dadurch gekennzeichnet, dass**
die Stempeleinrichtung (5) die Platte (4) unter Berücksichtigung der Stärke der Platte aus der Form (12) herausdrückt.

4. Vorrichtung (107) nach wenigstens einem der vorangegangenen Ansprüche, **dadurch gekennzeichnet, dass** die Trägerplatte (7) federnd gegenüber einem Träger gelagert ist.

5. Vorrichtung (107) nach dem vorangegangenen Anspruch,
**dadurch gekennzeichnet, dass**
der Träger" stationär ist.

6. Vorrichtung (107) nach wenigstens einem der vorangegangenen Ansprüche,
**dadurch gekennzeichnet, dass**
die Vorrichtung eine Eingabeeinrichtung aufweist, um eine gewünschte Plattenstärke einzugeben.

7. Vorrichtung (107) nach wenigstens einem der vorangegangenen Ansprüche,
**dadurch gekennzeichnet, dass**
die Trägerplatte (7) in einer von der Verschieberichtung abweichenden Richtung (H) bewegbar ist.

8. Vorrichtung (107) nach dem vorangegangenen Anspruch,
**dadurch gekennzeichnet, dass**
die Vorrichtung einen in der abweichenden Richtung bewegbaren Schlitten aufweist.

9. Vorrichtung (107) nach wenigstens einem der vorangegangenen Ansprüche,
**dadurch gekennzeichnet, dass**
der Distanzhalter (8) in der Verschieberichtung (6) gegenüber der Stempeleinrichtung (5) verschiebbar ist.

10. Vorrichtung (107) nach dem vorangegangen Anspruch,
**dadurch gekennzeichnet, dass**
die Vorrichtung eine Antriebseinrichtung (24) zum verschieben des Distanzhalters (8) aufweist.

11. Vorrichtung (107) nach wenigstens einem der vorangegangenen Ansprüche,
**dadurch gekennzeichnet, dass**
die Vorrichtung eine Antriebseinrichtung zum Bewegen der Trägerplatte (7) in der Verschieberichtung aufweist.

12. Verfahren zum Ausgeben von Platten (4) wobei die Platten in einer Form (12), die zur Aufnahme einer Platte (4) geeignet und bestimmt ist, zur Verfügung gestellt werden und mittels einer Ausstoßeinrichtung (5, 9) die Platte (4) aus dieser Form herausgedrückt wird, wobei die Ausstoßeinrichtung (5, 9) die Platte mittels einer Stempeleinrichtung (5), die in einer vorgegebenen Verschieberichtung (6) bewegt wird ausstößt, wobei die Platte auf eine Trägerplatte (7) ausgestoßen wird, die zur Aufnahme der aus der Form (12) ausgestoßenen Platte dient, ein Distanzhalter (8) der Vorrichtung die Trägerplatte in der Verschieberichtung (6) unter Berücksichtigung einer Stärke (d) der Platte (4) verschiebt und/oder eine Verschiebung der Trägerplatte in der Verschieberichtung (6) nur bis zu einer vorgegebenen Position zulässt, **dadurch gekennzeichnet, dass** die Vorrichtung (107) eine Messeinrichtung zum Messen der Platenstärke und eine Steuerungseinrichtung aufweist, welche eine Bewegung des Distanzhalters unter Berücksichtigung der Plattenstärke steuert.

13. Verfahren nach Anspruch 12 **gekennzeichnet durch** die folgenden Verfahrensschritte
- Zustellen der Trägerplatte unter die auszustoßende Platte (4)
- Herauspressen der Platte (4) aus der Form (12) durch eine Bewegung der Ausstoßeinrichtung (5, 9) in der Verschieberichtung.
- Abführen der Trägerplatte (7) mit der darauf angeordneten Platte (4) quer zu der Verschieberichtung.

## Claims

1. Apparatus (107) for dispensing plates (4), comprising a mould (12), which is suitable and intended to accommodate a plate (4), and an ejection device (5, 9) in order to push the plate (4) out of the mould (12), wherein the ejection device (5, 9) has a ram device which is displaceable in a predetermined displacement direction (6), and a carrier plate (7) which serves to accommodate the plate (4) which is ejected from the mould (12), wherein the apparatus (107) has a spacer (8) which displaces the carrier plate in the displacement direction (6), taking account of a thickness (d) of the plate (4), and/or allows a displacement of the carrier plate in the displacement direction (6) only as far as a predetermined position, **characterised in that** the apparatus has a measuring device for measuring the plate thickness and a control device which controls a movement of the spacer taking account of the plate thickness.

2. Apparatus (107) according to claim 1, **characterised in that** the mould (12) is a press mould (12) inside which the plate (4) can be pressed.

3. Apparatus (107) according to at least one of the preceding claims, **characterised in that** the ram device (5) pushes the plate (4) out of the mould (12), taking account of the thickness of the plate.

4. Apparatus (107) according to at least one of the preceding claims, **characterised in that** the carrier plate (7) is spring-mounted relative to a carrier.

5. Apparatus (107) according to the preceding claim, **characterised in that** the carrier is stationary.

6. Apparatus (107) according to at least one of the preceding claims, **characterised in that** the apparatus has an input device in order to input a desired plate thickness.

7. Apparatus (107) according to at least one of the preceding claims, **characterised in that** the carrier plate (7) is movable in a direction (H) which differs from the displacement direction.

8. Apparatus (107) according to the preceding claim, **characterised in that** the apparatus has a slide which is movable in the different direction.

9. Apparatus (107) according to at least one of the preceding claims, **characterised in that** the spacer (8) is displaceable in the displacement direction (6) relative to the ram device (5).

10. Apparatus (107) according to the preceding claim, **characterised in that** the apparatus has a drive device (24) for displacement of the space (8).

11. Apparatus (107) according to at least one of the preceding claims, **characterised in that** the apparatus has a drive device for moving the carrier plate (7) in the displacement direction.

12. Method for dispensing plates (4), wherein the plates are provided in a mould (12) which is suitable and intended to accommodate a plate (4), and the plate (4) is pushed out of this mould by means of an ejection device (5, 9), wherein the ejection device (5, 9) ejects the plate by means of a ram device (5) which is moved in a predetermined displacement direction (6), wherein the plate is ejected onto a carrier plate (7) which serves to accommodate the plate which is ejected from the mould (12), wherein a spacer (8) of the apparatus displaces the carrier plate in the displacement direction (6), taking account of a thickness (d) of the plate (4), and/or allows a displacement of the carrier plate in the displacement direction (6) only as far as a predetermined position, **characterised in that** the apparatus has a measuring device for measuring the plate thickness and a control device which controls a movement of the spacer taking account of the plate thickness.

13. Method according to claim 12, **characterised by** the following method steps:
- delivering the carrier plate below the plate (4) to be ejected,
- pressing the plate (4) out of the mould (12) by a movement of the ejection device (5, 9) in the displacement direction,
- removing the carrier plate (7), with the plate (4) arranged thereon, transversely with respect to the displacement direction.

## Revendications

1. Dispositif (107) destiné à distribuer des dalles (4) avec un moule (12) qui est approprié et déterminé pour recevoir une dalle (4), et avec un équipement d'éjection (5, 9) pour pousser la dalle (4) hors du moule (12), dans lequel l'équipement d'éjection (5, 9) présente un équipement de marquage pouvant être déplacé dans une direction de déplacement (6) prédéfinie, ainsi qu'une plaque de support (7) qui sert à recevoir la dalle (4) éjectée hors du moule (12),
dans lequel le dispositif (107) présente un espaceur (8) qui, en tenant compte d'une épaisseur (d) de la dalle (4), déplace la plaque de support dans la direction de déplacement (6) et/ou autorise un déplacement de la plaque de support dans la direction de déplacement (6) uniquement jusqu'à une position prédéfinie, **caractérisé en ce que**
le dispositif (107) présente un équipement de mesurage pour mesurer l'épaisseur de dalle et un équipement de commande, lequel commande un mouvement de l'espaceur en tenant compte de l'épaisseur de dalle.

2. Dispositif (107) selon la revendication 1,
**caractérisé en ce que**
le moule (12) est un moule à presse (12) à l'intérieur duquel la dalle (4) peut être pressée.

3. Dispositif (107) selon au moins l'une des revendications précédentes,
**caractérisé en ce que**
l'équipement de marquage (5) pousse la dalle (4) hors du moule (12) en tenant compte de l'épaisseur de la dalle.

4. Dispositif (107) selon au moins l'une des revendications précédentes,
**caractérisé en ce que**
la plaque de support (7) est montée élastiquement par rapport à un support.

5. Dispositif (107) selon la revendication précédente, **caractérisé en ce que**
le support est stationnaire.

6. Dispositif (107) selon au moins l'une des revendications précédentes,
**caractérisé en ce que**
le dispositif présente un équipement de saisie pour saisir une épaisseur de dalle souhaitée.

7. Dispositif (107) selon au moins l'une des revendications précédentes,
**caractérisé en ce que**
la plaque de support (7) peut être déplacée dans une direction (H) qui s'écarte de la direction de déplacement.

8. Dispositif (107) selon la revendication précédente, **caractérisé en ce que**
le dispositif présente un chariot pouvant être déplacé dans la direction qui s'écarte.

9. Dispositif (107) selon au moins l'une des revendications précédentes,
**caractérisé en ce que**
l'espaceur peut être déplacé dans la direction de déplacement (6) par rapport à l'équipement de marquage (5).

10. Dispositif (107) selon la revendication précédente, **caractérisé en ce que**
le dispositif présente un équipement d'entraînement (24) pour déplacer l'espaceur (8).

11. Dispositif (107) selon au moins l'une des revendications précédentes,
**caractérisé en ce que**
le dispositif présente un équipement d'entraînement pour déplacer la plaque de support (7) dans la direction de déplacement.

12. Procédé destiné à distribuer des dalles (4), dans lequel les dalles sont mises à disposition dans un moule (12) qui est approprié et déterminé pour recevoir une dalle (4), et la dalle (4) est poussée hors de ce moule au moyen d'un équipement d'éjection (5, 9), dans lequel l'équipement d'éjection (5, 9) éjecte la dalle (4) au moyen d'un équipement de marquage (5) qui est déplacé dans une direction de déplacement (6) prédéfinie, dans lequel la dalle est éjectée jusque sur une plaque de support (7) qui sert à recevoir la dalle éjectée hors du moule (12),
dans lequel un espaceur (8) du dispositif déplace la plaque de support dans la direction de déplacement (6) en tenant compte d'une épaisseur (d) de la dalle (4) et/ou autorise un déplacement de la plaque de support dans la direction de déplacement (6) uniquement jusqu'à une position prédéfinie, **caractérisé en ce que**
le dispositif (107) présente un équipement de mesurage pour mesurer l'épaisseur de dalle et un équipement de commande, lequel commande un mouvement de l'espaceur en tenant compte de l'épaisseur de dalle.

13. Procédé selon la revendication 12, **caractérisé par** les étapes de procédé suivantes
- placer la plaque de support sous la dalle (4) à éjecter
- presser la dalle (4) hors du moule (12) par un mouvement de l'équipement d'éjection (5, 9) dans la direction de déplacement
- éloigner la plaque de support (7) avec la dalle (4) agencée sur celle-ci, transversalement à la direction de déplacement.
